# FASCICULE DE BREVET EUROPEEN

(11) **EP 3 623 540 B1**
(45) Date de publication et mention de la délivrance du brevet: **14.04.2021**
(21) Numéro de dépôt: 19193871.1
(22) Date de dépôt: 27.08.2019
(51) Int. Cl.: E04F 11/18, E04G 21/32

(54) **DISPOSITIF DE FIXATION D'UN POTEAU SUR UN GRILLAGE**
VORRICHTUNG ZUM BEFESTIGEN EINES PFOSTENS AUF EINEM GITTER
DEVICE FOR SECURING A POST TO A SCREEN

(30) Priorité: 17.09.2018 FR 1858365
(43) Date de publication de la demande: 18.03.2020
(73) Titulaire: Somain Securite, 42500 Le Chambon Feugerolles (FR)
(72) Inventeur: BROILLIARD, Xavier, 42340 VEAUCHE (FR)
(74) Mandataire: Cabinet Laurent & Charras

(56) Documents cités:
- EP-A1- 2 607 575
- EP-A2- 2 664 732
- FR-A1- 2 946 678

## Description

### DOMAINE TECHNIQUE

La présente invention se rapporte au domaine technique de la fixation d'un poteau, tel qu'un poteau d'un panneau de signalisation ou un poteau d'un garde-corps de sécurité, et concerne plus particulièrement un dispositif de fixation d'un tel poteau sur un grillage.

Une application avantageuse de la présente invention se trouve dans la fixation d'un garde-corps de sécurité sur un grillage en acier, présentant une partie inférieure repliée destinée à être enterrée dans un sol, tel qu'illustré notamment dans le document WO 98/51869, voir référence 2, et utilisé pour la stabilisation des abords et banquettes des chemins de fer et des routes.

Une autre application consiste à fixer un tel poteau sur un grillage constituant un gabion.

### ART ANTERIEUR

Dans l'état actuel de la technique, il n'est connu aucune solution permettant de fixer un garde-corps directement sur un grillage.

En effet, il est plutôt connu de fixer un garde-corps par l'intermédiaire de plots en béton enterrés et reliés aux poteaux verticaux que présente le garde-corps.

Cette solution est longue et fastidieuse à mettre en œuvre.

Le document EP 2 664 732 décrit une douille destinée à être fixée à une barre d'armature d'une grille d'un béton armé, et n'est pas adaptée pour la fixation d'un garde garde-corps directement sur un grillage. Par ailleurs, la fixation s'effectue par des moyens d'actionnement difficile d'accès.

### EXPOSE DE L'INVENTION

L'un des buts de l'invention est donc de remédier aux inconvénients de l'art antérieur en proposant un dispositif permettant une fixation simple et rapide d'un poteau, tel qu'un poteau d'un panneau signalisation ou un poteau d'un garde-corps sur un grillage.

À cet effet, et conformément à l'invention, il est proposé un dispositif de fixation d'un poteau sur un grillage, remarquable en ce qu'il comprend une pièce comprenant des moyens de fixation à une partie inférieure du poteau, et au moins une première pince de serrage destinée à enserrer et se fixer autour d'un brin du grillage, avec ladite pince de serrage étant assujettie à des moyens d'actionnement pour sa fermeture.

Ainsi, l'invention fournit un dispositif, de conception simple, permettant la fixation rapide d'un poteau sur un grillage. Pour ce faire, il suffit simplement de positionner le poteau, auquel est fixé en partie inférieure le dispositif selon l'invention, et de fixer ledit dispositif au grillage par l'intermédiaire des moyens d'actionnement.

De préférence, et pour faciliter le positionnement de la pièce constituant le dispositif de fixation, celle-ci comprend au moins une encoche transversale destinée à venir coiffer un brin horizontal du grillage.

De cette manière, le positionnement de la pièce du dispositif est facilité, et repéré à l'aide des encoches transversales.

Selon l'invention, les moyens d'actionnement de la pince de serrage comprennent une tige filetée fixée en partie arrière de ladite pince et traversant un orifice ménagé dans la pièce, ainsi qu'un écrou positionné autour de la tige de l'autre côté de la pièce par rapport à la pince. La pièce comprend deux éléments en saillie en direction et de part et d'autre de la pince de serrage, lesdits éléments étant espacés l'un de l'autre de sorte que le serrage de l'écrou permet de faire pénétrer la pince entre les deux éléments de manière à provoquer la fermeture de la pince.

La fixation du poteau s'en trouve facilitée, il suffit simplement de serrer l'écrou pour que la pince se fixe autour du brin du grillage.

Bien entendu, en fonction du positionnement des éléments en saillie, c'est-à-dire soit espacés l'un de l'autre selon un plan horizontal, soit espacés l'un de l'autre selon un plan vertical, il est possible d'entraîner la fermeture d'une pince orientée pour enserrer un brin vertical du grillage, ou bien orientée pour enserrer un brin horizontal du grillage.

Selon une forme de réalisation particulière de conception simple, la pince de serrage est orientée pour venir se fixer sur un brin vertical du grillage, et la pièce se présente sous la forme d'un profilé allongé en forme de « U », dont les branches forment les éléments en saillie permettant de provoquer la fermeture de la pince.

De préférence, la pièce comprend au moins une deuxième pince, similaire à la première et alignée verticalement sous la première pince.

Selon une forme de réalisation particulière, la pince de serrage est formée à partir d'une seule pièce de tôle découpée et profilée en forme de « U », dont les branches sont inclinées vers l'extérieur, avec les extrémités libres des branches en forme de crochets. Dans cette configuration, la tige filetée est fixée à la base de la forme en « U », à l'opposé des branches.

Avantageusement, et pour éviter la présence d'un jeu entre les mors de la pince et le brin du grillage, et afin de fixer fermement le dispositif de fixation au grillage, les mors de la pince présentent chacun une encoche ménagée selon une direction orthogonale par rapport à la direction de rapprochement des mors de la pince, et destinée à recevoir le brin du grillage.

L'invention concerne également un garde-corps, de tout type approprié, remarquable en ce qu'il comprend au moins un poteau et dispositif de fixation comprenant les caractéristiques précitées, fixé en partie inférieure du poteau.

L'invention couvre également un tel garde-corps remarquable en ce que le dispositif est fixé, d'autre part, à un grillage présentant une partie inférieure repliée destinée à être enterrée dans un sol.

Selon une forme de réalisation particulière, le poteau du garde-corps comprend une section parallélépipédique, et présente au moins deux orifices latéraux traversant, et le dispositif de fixation comprend deux ailettes d'extrémité en saillie pour venir enserrer latéralement le poteau, les deux ailettes étant pourvues de deux orifices traversant, en correspondance avec les orifices du poteau pour le passage de vis de fixation.

### DESCRIPTION SOMMAIRE DES FIGURES

D'autres avantages et caractéristiques ressortiront mieux de la description qui va suivre d'une forme de réalisation préférée, donnée à titre d'exemple non limitatif, d'un garde-corps et d'un dispositif de fixation d'un poteau sur un grillage, conformes à l'invention, en référence aux dessins annexés sur lesquels :
- la figure 1 est une vue en perspective d'un garde-corps fixé à un grillage ;
- la figure 2 est une vue similaire à celle de la figure 1, le garde-corps étant représenté de face ;
- la figure 3 est une vue similaire à celle de la figure 1, le garde-corps étant représenté de côté, avec la partie inférieure du grillage enterrée dans un sol ;
- la figure 4 est une vue en perspective du dispositif de fixation d'un poteau sur un grillage ;
- la figure 5 est une vue illustrant en perspective un poteau, et le dispositif de fixation fixé à un grillage ;
- la figure 6 est une vue similaire à celle de la figure 5, représenté de côté ;
- la figure 7 est une vue en coupe longitudinale du dispositif de fixation illustré à la figure 6, selon le plan de coupe A-A apparaissant figure 6, la pince étant en position ouverte ;
- la figure 8 est une vue similaire à celle de la figure 7, la pince étant en position fermée.

### DESCRIPTION DETAILLEE DE L'INVENTION

En référence aux figures 1 à 8, la présente invention concerne un dispositif (1) de permettant la fixation d'un garde-corps (2) sur un grillage (3), ainsi qu'un garde-corps (2) équipé d'un tel dispositif (1) de fixation.

La présente invention permet de fixer, d'une manière simple et rapide, un poteau sur un grillage (3), par exemple un poteau d'un panneau de signalisation, ou un poteau d'un garde-corps utilisé pour sécuriser les abords et banquettes des voies de chemin de fer ou des routes ou des terre-pleins.

Le dispositif (1) de fixation comprend une pièce (4) comprenant des moyens (5) de fixation à une partie inférieure du poteau.

Selon la forme de réalisation illustrée aux figures 1 à 7, le garde-corps (2) comprend des barreaux horizontaux (6) et des poteaux verticaux (7), et le dispositif (1) de fixation est destiné à se fixer sur un poteau vertical (7) du garde-corps (2). Bien entendu, l'homme du métier saura adapter la forme de réalisation des moyens (5) de fixation pour se fixer sur tout type de poteau existant, qu'ils soient de section parallélépipédique, circulaire, ou autre. Par exemple, si le poteau (7) est de section circulaire, les moyens (5) de fixation comprennent, par exemple un manchon destiné à recevoir en engagement le poteau circulaire, dans lequel est ou sont ménagés un ou plusieurs orifices permettant le passage de vis de fixation, par exemple.

Dans la forme de réalisation illustrée, le dispositif (1) de fixation est destiné à se fixer à un poteau vertical (7) d'un garde-corps (2), de section parallélépipédique. À cet effet, et en référence à la figure 4, les moyens (5) de fixation se présentent, par exemple, sous la forme de deux ailettes (8) d'extrémité en saillie, notamment verticalement, pour venir enserrer latéralement le poteau (7). Le poteau (7) présent au moins deux orifices latéraux traversant, et les ailettes (8) sont pourvues, chacune, de deux orifices (9) traversant, en correspondance avec les orifices du poteau (7), pour le passage de vis de fixation. De préférence, les orifices (9) des ailettes (8) sont oblongs pour permettre le réglage en hauteur du garde-corps (2).

Bien entendu, d'autres moyens (5) de fixation peuvent être envisagés, sans sortir du cadre de la présente invention.

En référence aux figures 4, 5, 7 et 8, la pièce (4) du dispositif (1) de fixation comprend également au moins une première pince (10) de serrage laquelle est destinée à venir enserrer et se fixer autour d'un brin (11) du grillage (3).

À cet effet, la pince (10) de serrage est assujettie à des moyens (12) d'actionnement pour sa fermeture.

Selon une forme de réalisation préférée, et en référence aux figures 7 et 8, les moyens (12) d'actionnement comprennent une tige (13) filetée fixée en partie arrière de la pince (10) et traversant un orifice ménagé dans la pièce (4). Un écrou (14) est positionné autour de la tige (13) filetée, de l'autre côté de la pièce (4) par rapport à la pince (10), de sorte que le serrage de l'écrou (14) permet de tirer sur la tige (13) filetée, et donc de déplacer en arrière la pince (10) de serrage.

Pour provoquer la fermeture des mors de la pince (10) de serrage, la pièce (4) comprend deux éléments (15) en saillie en direction et de part et d'autre de la pince (10), de sorte que lorsque la pince (10) se déplace en arrière par le serrage de l'écrou (14), celle-ci pénètre entre les deux éléments (15) en saillie de sorte à provoquer, par butée, le rapprochement des deux mors de la pince (10), et donc sa fermeture autour du brin (11) du grillage (3), voir figure 8.

La pince (10) de serrage du dispositif (1) selon l'invention est capable de venir se fixer aussi bien autour d'un brin (11) horizontal, que d'un brin (11) vertical du grillage (3).

En effet, ceci dépend de l'orientation, soit verticale, soit horizontale de la pince (10), et de la position des éléments (15) en saillie qui peuvent être, soit espacés verticalement l'un de l'autre, soit espacés horizontalement l'un de l'autre.

Selon la forme de réalisation illustrée, la pince (10) de serrage est orientée horizontalement, c'est-à-dire que les mors de la pince (10) se rapprochent l'un de l'autre selon un plan horizontal, et les éléments (15) en saillie permettant de faire office de butée pour le rapprochement des mors de la pince (10), sont espacés horizontalement l'un de l'autre.

Notamment, dans cette forme de réalisation, la pièce (4) se présente par exemple sous la forme d'un profilé allongé en forme de « U », dont les branches forment les éléments (15) en saillie permettant de provoquer la fermeture de la pince (10).

En effet, lors du serrage de l'écrou (14), la pince (10) pénètre à l'intérieur du profilé en forme de « U », et les deux mors de la pince (10) se retrouvent rapprochés l'un de l'autre, forcés par les branches de la forme en « U » du profilé, pour le serrage et la fixation autour du brin (11) vertical du grillage (3).

Afin de positionner parfaitement la pièce (4) du dispositif (1) selon l'invention, celui-ci comprend au moins une encoche transversale (16) destinée à venir éventuellement coiffer un brin (11) horizontal du grillage (3).

Selon une forme de réalisation particulière, et pour faciliter la conception de la pince (10) de serrage, celle-ci est formée à partir d'une pièce profilée en forme de « U », par exemple à partir d'une seule pièce de tôle découpée. Les branches (17) de cette forme en « U », formant les mors de serrage, sont inclinées vers l'extérieur, et les extrémités libres des branches (17) sont en forme de crochets, avec la tige (13) filetée fixée à la base de la forme en « U », à l'opposé des branches (17).

Afin d'assurer une fixation ferme et sans jeu, les mors de la pince (10) présentent chacun une encoche (18), ménagée selon une direction orthogonale par rapport à la direction de rapprochement des mors, destinée à recevoir le brin (11) du grillage (3).

Avantageusement, la pièce (4) du dispositif (1) de fixation selon l'invention comprend au moins une deuxième pince (19), similaire à la première pince (10), et alignée verticalement sous celle-ci, pour venir se fixer autour du même brin (11) vertical du grillage (3).

Il ressort de ce qui précède que l'invention fournit bien un dispositif (1), de conception simple, sûre et rationnelle, qui permet une fixation rapide et aisée sur un grillage (3).

## Revendications

1. Dispositif (1) de fixation d'un poteau (7) sur un grillage (3), le dispositif comprend une pièce (4) comprenant des moyens (5) de fixation à une partie inférieure du poteau (7), et au moins une première pince (10) de serrage destinée à venir enserrer et se fixer autour d'un brin (11) du grillage (3), ladite pince (10) de serrage étant assujettie à des moyens (12) d'actionnement pour sa fermeture, les moyens (12) d'actionnement comprennent une tige (13) filetée fixée en partie arrière de la pince (10) et traversant un orifice ménagé dans la pièce (4), et un écrou (14) positionné autour de la tige (13) de l'autre côté de la pièce (4) par rapport à la pince (10), la pièce (4) comprend deux éléments (15) en saillie en direction et de part et d'autre de la pince (10) de serrage, les éléments (15) étant espacés l'un de l'autre de sorte que le serrage de l'écrou (14) permet de faire pénétrer la pince (10) entre les deux éléments (15) de manière à provoquer la fermeture de la pince (10).

2. Dispositif (1) selon la revendication 1, ***caractérisé* en ce que** la pièce (4) comprend au moins une encoche transversale (16) destinée à venir coiffer un brin (11) horizontal du grillage (3).

3. Dispositif (1) selon la revendication 1, ***caractérisé* en ce que** la pince (10) de serrage est orientée de sorte à venir se fixer sur un brin (11) vertical du grillage (3), et la pièce (4) se présente sous la forme d'un profilé allongé en forme de « U », dont les branches forment les éléments (15) en saillie permettant de provoquer la fermeture de la pince (10).

4. Dispositif (1) selon l'une des revendications précédentes, ***caractérisé* en ce que** la pièce (4) comprend au moins une deuxième pince (19), similaire à la première pince (10) et alignée verticalement sous la première pince (10).

5. Dispositif (1) selon l'une des revendications précédentes, ***caractérisé* en ce que** la pince (10, 19) de serrage est formée à partir d'une seule pièce de tôle découpée et profilée en forme de « U », dont les branches (17) sont inclinées vers l'extérieur, les extrémités libres des branches (17) sont en forme de crochets, et la tige (13) filetée est fixée à la base de la forme en « U », à l'opposé des branches (17).

6. Dispositif (1) selon l'une des revendications précédentes, ***caractérisé* en ce que** les mors de la pince (10) présentent chacun une encoche (18) ménagée selon une direction orthogonale par rapport à la direction de rapprochement des mors de la pince (10), et destinée à recevoir le brin (11) du grillage (3).

7. Garde-corps (2) ***caractérisé* en ce qu'**il comprend au moins un poteau (7) et un dispositif (1) de fixation selon l'une quelconque des revendications 1 à 6, fixé en partie inférieure du poteau (7).

8. Garde-corps (2) selon la revendication 7, ***caractérisé* en ce que** le dispositif (1) est fixé, d'autre part, à un grillage (3) présentant une partie inférieure repliée destinée à être enterrée dans un sol.

9. Garde-corps (2) selon l'une des revendications 7 à 8, ***caractérisé* en ce que** le poteau vertical (7) est de section parallélépipédique et présente au moins deux orifices latéraux traversant, et le dispositif (1) de fixation comprend deux ailettes (8) d'extrémité, en saillie pour venir enserrer latéralement le poteau (7), les deux ailettes (8) étant pourvues de deux orifices (9) traversant, en correspondance avec les orifices du poteau (7) pour le passage de vis de fixation.

## Patentansprüche

1. Vorrichtung (1) zur Befestigung eines Pfosten (7) an einem Gitter (3), die Vorrichtung enthält ein Teil (4), das Befestigungselemente (5) an einem unteren Teil des Pfostens (7) umfasst sowie mindestens eine erste Spannzange (10), die dazu bestimmt ist, einen Draht (11) des Gitters (3) zu umschließen und daran befestigt zu werden, diese Spannzange (10) unterliegt Betätigungselementen (12) zum Schließen, die Betätigungselemente (12) enthalten eine Gewindestange (13), die am hinteren Teil der Zange (10) befestigt ist und durch eine im Teil (4) ausgesparte Öffnung führt, sowie eine Mutter (14), die um die Stange (13) herum angeordnet ist, auf der anderen Seite des Teils (4) bezogen auf die Zange (10), das Teil (4) enthält zwei Elemente (15), herausragend in Richtung und beiderseits der Spannzange (10), die Elemente (15) haben einen Abstand voneinander, so dass beim Anziehen der Mutter (14) die Zange (10) zwischen die beiden Elemente (15) eindringen kann, und so das Schließen der Zange (10) veranlasst.

2. Vorrichtung (1) nach Anspruch 1, ***dadurch gekennzeichnet, dass*** das Teil (4) mindestens eine Kerbe (16) in Querrichtung enthält, die auf einen horizontalen Draht (11) des Gitters (3) aufgesetzt wird.

3. Vorrichtung (1) nach Anspruch 1, ***dadurch gekennzeichnet, dass*** die Spannzange (10) so ausgerichtet ist, dass sie an einem vertikalen Draht (11) des Gitters (3) befestigt werden kann, und das Teil (4) die Form eines länglichen Profils in « U » - Form hat, dessen Arme die herausragenden Elemente (15) bilden, mit denen die Zange (10) geschlossen werden kann.

4. Vorrichtung (1) nach einem der vorangehenden Ansprüche, ***dadurch gekennzeichnet, dass*** das Teil (4) mindestens eine zweite Zange (19) enthält, die ähnlich der ersten Zange (10) ist und vertikal unter der ersten Zange (10) angeordnet ist.

5. Vorrichtung (1) nach einem der vorangehenden Ansprüche, ***dadurch gekennzeichnet, dass*** die Spannzange (10, 19) aus einem einzigen Blechteil geformt ist, in « U » - Form geschnitten und geformt, dessen Arme (17) nach außen geneigt sind, die freien Enden der Arme (17) haben eine Hakenform und die Gewindestange (13) ist auf der Basis in « U » - Form, entgegengesetzt zu den Armen (17) befestigt.

6. Vorrichtung (1) nach einem der vorangehenden Ansprüche, ***dadurch gekennzeichnet, dass*** die Backen der Zange (10) jeweils eine Kerbe (18) aufweisen, ausgespart in einer orthogonalen Richtung bezogen auf die Annäherungsrichtung der Backen der Zange (10), die zur Aufnahme des Drahts (11) des Gitters (3) bestimmt ist.

7. Geländer (2) ***dadurch gekennzeichnet, dass*** es mindestens einen Pfosten (7) und eine Befestigungsvorrichtung (1) nach einem beliebigen der Ansprüche 1 bis 6 enthält, die im unteren Teil des Pfostens (7) befestigt ist.

8. Geländer (2) nach Anspruch 7, ***dadurch gekennzeichnet, dass*** die Vorrichtung (1) anderseits an einem Gitter (3) befestigt ist, das einen abgeknickten unteren Teil enthält, der in den Boden eingegraben werden soll.

9. Geländer (2) nach einem der Ansprüche 7 bis 8, ***dadurch gekennzeichnet, dass*** der vertikale Pfosten (7) einen quaderförmigen Querschnitt hat und mindestens zwei seitliche, durchführende Öffnungen aufweist und die Befestigungsvorrichtung (1) zwei Endflügel (8) enthält, die vorstehen, um seitlich den Pfosten (7) zu umspannen, die beiden Flügel (8) verfügen über zwei durchführende Öffnungen (9), die den Öffnungen des Pfostens (7) entsprechen, zur Durchführung der Befestigungsschraube.

## Claims

1. A device (1) for securing a post (7) to a grid (3), the device comprising a part (4) comprising means (5) for securing to a lower portion of the post (7), and at least one first tightening clamp (10) intended to be placed around and secured about a rail (11) of the grid (3), said tightening clamp (10) being firmly fixed to actuating means (12) for closing it, the actuating means (12) comprising a threaded rod (13) secured to the rear portion of the clamp (10) and passing through an orifice provided in the part (4), and a nut (14) positioned around the rod (13) on the other side of the part (4) with respect to the clamp (10), the part (4) comprising two elements (15) protruding in the direction of and either side of the tightening clamp (10), the elements (15) being spaced from each other in a manner such that tightening the nut (14) causes the clamp (10) to penetrate between the two elements (15) in a manner such as to cause the clamp (10) to close.

2. The device (1) as claimed in claim 1, ***characterized* in that** the part (4) comprises at least one transverse notch (16) intended to go on top of a horizontal rail (11) of the grid (3).

3. The device (1) as claimed in claim 1, ***characterized* in that** the tightening clamp (10) is orientated in a manner such as to be able to be secured on a vertical rail (11) of the grid (3), and the part (4) is in the shape of an elongated "U"-shaped profile with the branches forming the protruding elements (15) which can cause the clamp (10) to close.

4. The device (1) as claimed in one of the preceding claims, ***characterized* in that** the part (4) comprises at least one second clamp (19) which is similar to the first clamp (10) and is aligned vertically below the first clamp (10).

5. The device (1) as claimed in one of the preceding claims, ***characterized* in that** the tightening clamp (10, 19) is formed from a single piece of sheet metal which is cut and profiled into a "U" shape with the branches (17) being inclined outwardly, the free ends of the branches (17) being in the form of hooks, and the threaded rod (13) being secured to the base of the "U" shape, opposite to the branches (17).

6. The device (1) as claimed in one of the preceding claims, ***characterized* in that** the jaws of the clamp (10) each have a notch (18) provided in a direction which is orthogonal with respect to the closing direction of the jaws of the clamp (10) and intended to receive the rail (11) of the grid (3).

7. A railing (2), ***characterized* in that** it comprises at least one post (7) and a securing device (1) as claimed in any one of claims 1 to 6, secured to the lower portion of the post (7).

8. The railing (2) as claimed in claim 7, ***characterized* in that** the device (1) is additionally secured to a grid (3) having a bent lower portion intended to be buried in the ground.

9. The railing (2) as claimed in one of claims 7 and 8, ***characterized* in that** the vertical post (7) has a parallelepipedal cross section and has at least two lateral through orifices, and the securing device (1) comprises two terminal flanges (8) which protrude in order to be able to be placed laterally around the post (7), the two flanges (8) being provided with two through orifices (9) which correspond to the orifices of the post (7) for the passage of fixing screws.
